# EUROPÄISCHE PATENTSCHRIFT

(11) **EP 2 917 974 B1**
(45) Veröffentlichungstag und Bekanntmachung des Hinweises auf die Patenterteilung: **01.08.2018**
(21) Anmeldenummer: 13762994.5
(22) Anmeldetag: 14.09.2013
(51) Int. Cl.: H01R 13/518, H01R 13/506, H01R 13/514, H01R 13/64

(54) **MODULARER STECKVERBINDER**
MODULAR PLUG-IN CONNECTOR
CONNECTEUR MODULAIRE

(30) Priorität: 12.11.2012 DE 202012010735 U
(43) Veröffentlichungstag der Anmeldung: 16.09.2015
(73) Patentinhaber: Amphenol-Tuchel Electronics GmbH, 74080 Heilbronnn (DE)
(72) Erfinder: BERTSCH, Michael, 74080 Heilbronn (DE)
(74) Vertreter: Wendels, Stefan
(86) Internationale Anmeldenummer: PCT/EP2013/002774
(87) Internationale Veröffentlichungsnummer: WO 2014/072005

(56) Entgegenhaltungen:
- EP-A2- 1 063 731
- EP-A2- 2 581 991
- WO-A1-94/03941
- DE-U1- 9 201 367
- FR-A1- 2 514 956
- FR-A1- 2 605 464
- JP-A- H0 574 514
- US-E- R E29 780

## Beschreibung

Die Erfindung betrifft einen modularen Steckverbinder gemäß Anspruch 1.

Ein gattungsgemäßer Steckverbinder mit einem Rahmen zur lösbaren Verrastung von mehreren Kontaktträgermodulen ist bereits aus der EP 1 063 731 A2 bekannt.

Derartige Steckverbinder sind beispielsweise aus der DE 81 11 418 U1 und der EP 0 097 255 B1 bekannt.

Der Steckverbinder nach der EP 0 097 255 B1 wird auf einen Trägerkörper gesteckt, an dem wiederum ein Leiteranschtüssblock befestigt wird, der aus scheibenförmigen, aneinandergereihten Isoliersegmenten besteht. Die Isoliersegmente weisen Ausnehmungen auf, in die zugehörige Kontaktelemente eingelegt werden.

Um die Zugänglichkeit zu den Kontaktelementen auch im Steckzustand zu ermöglichen, ist weiter vorgesehen, dass kammerförmige Öffnung im Isolierkörper vorgesehen werden, in die eine stiftförmige Verlängerung der Endbereiche der Kontaktelemente hineinragt. Die Isolierkörper weisen an ihrer Oberseite jeweils eine Vertiefung auf, in die - quer zu den Isoliersegmenten - ein Abstandsbolzen eingelegt wird, der außenseitig an einem Rahmenteil verschraubt wird. Durch das Verschrauben der Segmente werden diese gegeneinander positioniert.

Bei der bekannten Ausführungsform sind die Anzahl, Lage und Zuordnung der einzelnen Isolierkörper fest vorgegeben Zum Austausch müssen der Abstandsbolzen gelöst, der Rahmen abgenommen und die Kontaktkörper vom Trägerkörper befreit werden, bevor eine neue Konfektionierung erfolgen kann.

Aus der Druckschrift DE 38 34 651 A1 sind modular eingefasste Buchsenkontakte bekannt. Die Stützkörper an den Rahmenlängsteilen sind dabei als angeschnittene Streifen gestaltet, wodurch eine Schwächung des Rahmens auftritt. Steckverbinder sind in den unterschiedlichsten Ausgestaltungen bekannt. Da die Gehäuse und die Rahmen derartiger Steckverbinder vielfach genormt sind (z. B. in der Norm DIN 43 652), andererseits jedoch ein hoher Bedarf an kundenspezifischen bzw. anwendungsorientierten Kontaktbelegungen besteht, ist es wünschenswert Steckverbinder bereitzustellen, die mit frei konfigurierbaren Aus der Druckschrift DE 87 17 110.441 ist ein Steckverbindung bekannt, bei dem ein Rahmen aus zwei Teilen vorgesehen ist, in den unterschiedlich gestaltete Kontaktmodule einsetzbar sind. Der Rahmen besteht aus zwei getrennten Rahmenteilen, von denen einer an jeder Längsseite eine Führungsschiene mit einer Anschlagkante aufweist. Die Kontaktmodule haben jeweils seitlich entsprechende Stege, so dass diese in ihrem eingesetzten Zustand nicht durch das Rahmenteil hindurch fallen können. Der zweite Rahmenteil wird auf den ersten Rahmenteil in dem sich die Kontaktmodule befinden aufgesetzt und mit diesem verschraubt. Auch der zweite Rahmenteil hat seitliche Stege, die in entsprechende Ausnehmungen an der Oberseite der Kontaktträger eingreifen, so dass diese in dem verschraubten Rahmen unverlierbar gehalten sind. Diese Lösung ist insoweit problematisch, als die Montage relativ aufwendig ist und notwendige Wartungsarbeiten daran nur schwierig durchgeführt werden können. Ferner ist der zweiteilige Rahmen relativ aufwendig in der Herstellung und daher teuer.

Aus der Druckschrift E 31 42 182 C2 ist eine Steckverbindung mit austauschbaren Steckeinsätzen für unterschiedliche Steckelemente zur Aufnahme von Leiterplatten mit genormten Messerleisten bekannt, bei dem eine Federleiste aus einem einteiligen Rahmen und Segmenten unterschiedlicher Formgebung gebildet ist, wobei die inneren Längsseiten des Rahmens auf einer der einen Seite als rechteckige Nuten und auf der gegenüberliegenden Seite als prismatische Stege ausgebildet sind, wobei die Längsseiten des Rahmens mit unterschiedlichen Durchbrüchen zur formschlüssigen Verriegelung der Segmente mittels rastender Nasen versehen sind.

Aus der Druckschrift EP 0 202 916 A2 ist ferner bekannt, die Rastplatte mit einer die Sternfläche des Kontaktträgers überragenden Handhabe auszubilden.

Aus der Druckschrift DE 93 01 220 U1 ist eine mehrpolige Steckvorrichtung bekannt, die einen Kunststoffgrundkörper mit Kontaktfedern aufweist, die zur Kontaktierung mit ihnen zugeordneten Kontaktmessern vorgesehen sind. Dabei sind die Kontaktmesser in mehreren offenen Kammern eines Steckeranschlussteils angeordnet und die im Kunststoffgrundkörper angeordneten Kontaktfedern sind über flexible Kabel mit Anschlusskontakten mit Anschlusselementen verbunden.

Die den Kontaktmessern der Kammern zugeordneten Kontaktfedern sind in mehreren blockförmig ausgebildeten miteinander verbindbaren Kunststoffkörpern angeordnet und der Kunststoffgrundkörper weist mit Rastmitteln versehene Aussparungen auf, in denen die der Kammer zugeordneten Kunststoffkörper lösbar eingerastet werden können. Damit kann die der Kammer zugeordnete Aussparung des Kunststoffgrundkörpers individuell mit Kunststoffkörpern bestückt werden, deren Kontaktfedern über flexible Kabel mit Anschlusselementen verbunden sind.

Aus der DE 15 90 072 A1 ist ein elektrisches Verbindergehäuseaggregat mit einer isolierenden Platte bekannt, wobei an der Platte elektrische Verbinder befestigt sind. Die Platte weist eine rechteckige Öffnung auf, in die mehrere rechteckige Verbindergehäuse eingebracht werden können. Dazu sind an beiden Seiten eines ersten entgegengesetzten Seitenpaares seitlich abstehende Stege vorgesehen, die eine lösbare Verbindung mit der Platte eingehen können.

Allen den vorgenannten Systemen liegt der Nachteil zu Grunde, dass die Variantenvielfalt eingeschränkt ist.

Der Erfindung liegt die Aufgabe zugrunde, einen verbesserten und vielfältig einsetzbaren Steckverbinder mit lösbaren Kontaktträgermodulen bereitzustellen. Der oder die Kontaktträger sollen dabei einfach montierbar und demontierbar sein, um Prüf- und Wartungsarbeiten am Steckverbinder schnell und ohne großen Aufwand durchführen zu können und eine Vielzahl von montierbaren Varianten ermöglichen.

Diese Aufgabe wird gelöst mit den Merkmalen von Anspruch 1. Weitere Ausführungen der Erfindung sind in den Unteransprüchen definiert.

Die Erfindung geht von der Überlegung aus, dass die Kontaktträgermodule einerseits in unterschiedlichen Modulbreiten ausgeführt werden und andererseits auch Module bereitgestellt werden deren Breite ein halbzahliges Vielfaches (0.5, 1.5, 2.5 ...) der Breite des Basismoduls mit einer Breite D aufweisen und diese an einem festen Rahmenteil in einem definierten Modulraster lösbar befestigt werden können.

Anders ausgedrückt wird ein Rahmen mit einem festen gleichmäßigen Raster aus Stegen und Stegabständen bereitgestellt, in welches sowohl die Basismodule als auch die Module mit 0.5-facher, 1.5-facher, 2-facher, 2.5 facher ... Modulbreite lösbar verrastet werden können.

Erfindungsgemäß wird daher ein Steckverbinder mit einem Rahmen zur lösbaren Verrastung von mehreren Kontaktträgermodulen mit der Breite 0.5 x B, 1 x B, 1.5 x B oder 2 x B vorgeschlagen, wobei der Rahmen von zwei sich gegenüberliegenden Längsseitenwänden und zwei sich gegenüberliegenden Querseitenwänden gebildet wird und wobei im Rahmen wenigstens ein Kontaktträgermodul der Breite 0.5 x B und wenigstens ein Kontaktträgermodul der Breite 1 x B aufgenommen sind und mit dem Rahmen verrastet sind und wobei die Kontaktträgermodule der Breite 0.5 x B ein Rastelement bestehend aus einem Rastarm aufweisen und die Kontaktträgermodule der Breite 0.5 x B wenigstens ein Rastelement bestehend aus zwei Rastarmen aufweisen, die über einen Quersteg miteinander verbunden sind und dadurch zwischen den zwei benachbarten Rastarmen jeweils eine Rastfensterausnehmung ausgebildet wird, welche jeweils mit einem an dem Rahmen angeordneten entsprechenden Gegenrastelement zusammenwirken, um die Kontaktträgermodule in dem Rahmen lösbar zu befestigen und wobei Außen an den Längsseitenwänden des Rahmens ein festes Raster von Gegenrastelementen in einem einheitlichen Rasterabstand von 0.5 x B.

Es weisen die Kontaktträgermodule wenigstens ein Rastelement auf, das mit einem an dem Rahmen angeordneten korrespondierenden Gegenrastelement zusammenwirkt, um die Kontaktträgermodule in dem Rahmen lösbar zu befestigen und wobei außen an den Längsseitenwänden des Rahmens ein festes Raster dieser Rastelemente angeordnet ist und zwar in einem einheitlichen Rastermaß der Gegenrastelemente von 0.5 x B (halbe Breite eines Basis-Kontaktträgermoduls).

Auf diese Weise kann ein Steckverbinder bereitgestellt werden, in den Standard-Kontaktträgermodule der Breite B einrastbar sind sowie Kontaktträgermodule der Breite 0.5 x B sowie in der Breite 1.5 x B, was der dreifachen Breite des halben Kontaktträgermoduls der Breite 0.5 x B entspricht.

Somit können ganzzahlige, Vielfache der Breite B/2 eines Standard- bzw. Basis-Kontaktträgermoduls eingebracht werden, so mit Kontaktträgermodule der Breite B oder 2 x B oder sofern der Rahmen ausreichend groß ausgebildet ist auch der Breite n x B/2.

Damit wird erfindungsgemäß im Rahmen, vorzugsweise an der Außenfläche der Längsseitenwände des Rahmens ein Raster von Rastrippen bereitgestellt, die der halben Breite eines Standard-Moduls der Breite B entsprechen.

Durch Anordnung eines Rasters in der Breite B/2 lassen sich damit ungeradzahlige, Vielfache wie das 0.5-fache und 1.5-fache des Standard- oder Basis-Kontaktträgermoduls der Breite B anordnen und sich dadurch die Vielzahl unterschiedlicher Verwendungsmöglichkeiten erhöhen.

Mit Vorteil weisen die Kontaktträgermodule Rastelemente auf, an denen Rastarme ebenfalls in einem Abstand von 0.5 x B angeordnet sind So verfügt z. B. ein Modul, das die 1.5-fache Breite des Basis-Kontaktträgermoduls der Breite B aufweist (also die Breite 1.5 x B hat) über drei Rastarme, während das Basis-Kontaktträgermodul über zwei Rastarme und das halbe Kontaktträgermodul über einen Rastarm je Seite verfügt. Insgesamt kann man damit sagen, dass ein Modul, welches n-mal die Breite B aufweist, damit 2 n Federarme auf jeder Seite bereitstellt.

Besonders vorteilhaft sind ein oder mehrere Rastarme an dem Rastelement unmittelbar angeordnet.

In einer besonders bevorzugten Ausführungsform sind die mehreren jeweils benachbarten Rastarme eines Kontaktträgermoduls mit einem Abstand von 0.5 x B am Kontaktträgermodul bzw. unmittelbar am Rastelement ausgebildet.

Es ist weiterhin von Vorteil, wenn die jeweils benachbarten Rastarme unmittelbar benachbarter und im Rahmen unmittelbar nebeneinander verrasteter Kontaktträgermodule mit einem Abstand von 0.5 x B am Kontaktträgermodul beabstandet ausgebildet sind.

Anders ausgedrückt bedeutet dies, dass beim Einbringen und Verrasten unterschiedlich breiter Kontaktträgermodule einerseits benachbarte Federarme eines Kontaktträgermoduls im Rastabstand von 0.5 x B beabstandet sind, während auch Rastarme unterschiedlicher aber unmittelbar benachbarter Kontaktträgermodule ebenfalls im Abstand von 0.5 x B zueinander beabstandet sind.

Es ist weiter von Vorteil, wenn die Kontaktträgermodule jeweils an einer der Längsseitenkante des Rahmens zuweisenden Seitenfläche über eine Codiernut verfügen.

Alternativ können diese auch über mehrere Codiernuten an einer solchen Seitenfläche verfügen.

Es ist besonders von Vorteil, wenn die Kontaktträgermodule jeweils an der auch dazu zweiten gegenüberliegenden Seitenfläche, die zu der gegenüberliegenden Seitenkante des Rahmens orientiert ist über eine oder mehrere weitere Codiernuten verfügen und zwar derart, dass diese diametral zueinander seitlich versetzt angeordnet sind, so dass sich das Kontaktträgermodul nur in einer einzigen Orientierung in den Rahmen einstecken und verrasten lässt.

Es ist besonders vorteilhaft, wenn daher der Rahmen an der Innenseite jeder seiner Längsseitenwänden korrespondierenden Codierrippen in einem Raster mit dem Rastermaß von 0.5 x B aufweisen und wobei jeweils gegenüberliegende Codierrippen ebenfalls diametral zueinander versetzt angeordnet sind.

Anders ausgedrückt bedeutet dies, dass auf jeder Innenseite der Längsseitenwände des Rahmens ein Raster von Codierrippen angeordnet ist in einem Rastermaß von 0.5 x B, wobei die sich gegenüberliegenden Reihen von Codierrippen auf der jeweils gegenüberliegenden Innenseite der Längsseitenwände diametral zueinander versetzt angeordnet sind.

In einer besonders vorteilhaften Ausführungsform wird der erfindungsgemäße Steckverbinder ferner mit einem Kontaktträgermodul der Breite 1.5 x B und/oder mit einem Kontaktträgermodul der Breite 2 x B.

Weitere Ausgestaltungen der Erfindung ergeben sich aus den Unteransprüchen. Im folgenden wird die Erfindung anhand eines Ausführungsbeispiels und den nachfolgenden Figuren näher erläutert. Die Figuren zeigen:
- Fig. 1: mehrere Ausführungsformen von Kontaktträgermodulen;
- Fig. 2a: eine Ansicht von schräg oben auf einen erfindungsgemäßen Rahmen;
- Fig. 2b: eine Ansicht gemäß Fig. 2a von schräg unten;
- Fig. 3: eine Seitenansicht des Rahmens aus Fig. 2a und Fig. 2b;
- Fig. 4: eine Aufsicht auf die Ansicht gemäß Fig. 2a;
- Fig. 5: ein erstes Ausführungsbeispiel der Erfindung bestückt mit Kontaktträgermodulen;
- Fig. 6: eine zweite Variante der Bestückung gemäß Fig. 5;
- Fig. 7: eine dritte Alternativvariante der Bestückung mit Kontaktträgermodulen ähnlich Fig. 5;
- Fig. 8: eine weitere Variante einer Ausführungsform einer Bestückung mit Kontaktträgermodulen ähnlich Fig. 5 bis Fig. 7;
- Fig. 9: eine weitere Alternative ähnlich den Figuren 5 bis Fig. 8;
- Fig. 10: eine Schnittansicht durch ein Kontaktträgermodul;
- Fig. 11: eine Aufsicht auf einen Rahmen ähnlich Fig. 4;
- Fig. 12: eine Seitenansicht des erfindungsgemäßen Steckverbinders gemäß Fig. 9.

In der Fig. 1 sind Kontaktträgermodule 20, 21 dargestellt. Die Kontaktträgermodule 20, 21 sind in unterschiedlicher Breite ausgebildet. In der zweiten Ansicht von links ist die Standardbreite B dargestellt. Dieses Kontaktträgermodul weist ferner eine Tiefe T und eine Höhe H auf, wie dies in Fig. 10 dargstellt ist.

Das Kontaktträgermodul 20 mit der Standardbreite B wird im folgenden als Basis-Kontaktträgermodul bezeichnet. Links daneben befindet sich ein Kontaktträgermodul 20 mit der Breite B 0.5 x B. Rechts daneben befinden sich ein Kontaktträgermodul 20 der Breite 1.5 x B und daneben ein Kontaktträgermodul 20 der Breite 2 x B.

Die Kontaktträgermodule 20, 21 weisen an ihrer Seitenfläche Codiernuten 31 auf. Diese Codiernuten 31 korrespondieren zu Codierrippen 30, wie diese in Fig. 4 und Fig. 11 dargestellt sind. Durch eine seitlich versetzte Anordnung der Codierrippen 30 auf jeder Seitenfläche der Kontaktträgermodule 20 und entsprechende korrespondierende versetzte Lagen der Codierrippen 30 im Rahmen 10, wie in Fig. 11 ersichtlich, wird verhindert, dass sich die Kontaktträgermodule 20 in unterschiedlichen Positionen in den Rahmen 10 stecken lassen.

Ferner befinden sich an den Seitenflächen der Kontaktträgermodule 20 Rastelemente 23 an denen eine oder mehrere Rastarme 24 angeordnet sind. Soweit mehrere Rastarme 24 am Rastelement 23 angelenkt sind, werden diese über einen Quersteg 25 miteinander verbunden, an dessen jeweils linkem und rechtem Ende Rastnasen 26 ausgebildet sind.

Es ist ferner ersichtlich, dass mit zunehmender Modulbreite jeweils die Anzahl der Rastarme erhöht wird. Je Breite von 0.5 x B wird ein Rastarm 24 am Rastelement 23 angelenkt. So hat beispielsweise ein Modul mit der Breite 2 x B vier Rastarme, wie dies in Fig. 1 in der rechten Ansicht dargestellt ist.

In Fig. 2a, Fig. 2b, Fig. 3 und Fig. 4 ist ein erfindungsgemäßer Rahmen 10 dargstellt. Der Rahmen 10 weist jeweils gegenüberliegende Längsseitenwände 11 und Querseitenwände 12 auf. An den Innenseiten der Längsseitenwände 11 befinden sich die Codierrippen 30. An den Außenseiten der Längsseitenwände 11 befinden sich Rastelemente 13 bzw. wie in diesem Ausführungsbeispiel dargestellt Rastrippen 13. Die Rastrippen 13 weisen einen Rampenabschnitt 14 auf, der schräg verläuft

Wie in Fig. 3 deutlich zu erkennen, sind die Rastrippen 13 bzw. Rastelemente 13 in einem festen Raster mit Rastermaß von 0.5 x B Das Rastmaß kann dabei von jeweils zwei linksseitigen Außenkanten, zwei rechtsseitigen Außenkanten oder wie in Fig. 3 von der Mitte zur Mitte jeweils zweier benachbarter Rastelemente 13 gemessen werden. Der lichte Abstand zweier Seitenkanten jeweils benachbarter Rastelemente 13 beträgt 0.5 x D.

In einer besonders bevorzugten Ausführungsform ist D = B.

Wie in Fig. 4 ersichtlich, ist jeweils auf der Außenseite jeder Längsseitenwand 11 das gleiche Rastermaß von Rastrippen 13 vorzufinden.

In den Fig. 5 bis Fig. 9 sind unterschiedliche Bestückungen und damit Varianten von Bestückungen eines erfindungemäßen Rahmens 10 gemäß Fig. 2a bis Fig. 4 bestückt mit Kontaktträgermodulen 20, 21 gemäß Fig. 1 dargstellt.

In Fig. 1 findet man beispielsweise eine Bestückung mit Standardmodulen 20, 21 wobei 4 x ein Basis-Kontaktträgermodul 21 mit dem Rahmen 10 verrastet ist.

In der Fig. 6 befindet sich eine Bestückung von 2 x mit einem Standard- Kontaktträgermodul 21 der Breite B und einer Bestückung mit einem Kontaktträgermodul 20 der Breite 2 x B.

In Fig. 7 befindet sich eine Bestückung mit einem Modul 21 der Breite B in einer Zwischenposition und einem Kontaktträgermodul 20 mit der Breite 2 x B, wodurch zwischen den beiden Kontaktträgermodulen 20, 21 ein Zwischenraum der Breite 0.5 x B gebildet wird.

Auf diese Weise lassen sich Luft- und Kriechstrecken erhöhen, in dem zwischen benachbarten Modulen ein Zwischenraum ausgebildet wird. Ist eine Bestückung mit Kontaktträgermodulen 20, 21 aus einem Modul der Breite 2 x B einem Modul der Breite 1 x B und zwei Modulen der Breite 0.5 x B gegeben.

In Fig. 9 ist beispielhaft eine Bestückung mit einem Modul 20 der Breite 0.5 x B einem Modul 20 der Breite 1.5 x B und zwei Modulen 21 der Breite B, also zwei Basis-Kontaktträgermodulen 21 gezeigt.

In der Fig. 10 ist ein Schnitt durch ein Kontaktträgermodul 20, 21 gezeigt. Mit der Breite T wird die Tiefe und mit der Höhe H die Höhe des Kontaktträgermoduls 20 angegeben.

Seitlich an den Seitenwänden angeordnet befindet sich das Rastelement 23, an dem der Rastarm 24 angebracht ist.

Fig. 11 zeigt eine Aufsicht auf einen Rahmen 10, bei dem deutlich die Lage der Codierrippen 30 dargestellt wird. Die obere Reihe von Codierrippen 30 in Fig. 11, die an der Innenseite der Längsseitenwand 11 ausgebildet sind, ist gegenüber der unteren Reihe der Codierrippen 30 die an der gegenüberliegenden Seitenwand 11 ausgebildet ist, verschoben. Hierdurch wird sichergestellt, dass sich die Kontaktträgermodule 20, 21 sich nur in einer Orientierung in den Rahmen 10 einschieben lassen, sofern entsprechend korrespondierende Rastnuten 31 in gleicher Weise in den Kontaktträgermodulen 20, 21 vorgesehen sind.

In Fig. 12 ist eine Seitenansicht der Fig. 9 dargstellt. Hier ist deutlich zu erkennen, wir die erfindungsgemäße Lösung mit dem Kontaktraster in der halben Breite eines Basis-Kontaktträgermoduls 21 verwendet wird.

Die Rastarme 24 sind in dem Raster mit einem Rastermaß von 0.5 x B angeordnet, so dass auch der Abstand zwischen Rastarmen benachbarter, d. h. unmittelbar benachbarter Rastarme unterschiedlicher Kontaktträgermodule 20, 21 mit dem gleichen Abstand am Rahmen 10 verrastet werden. Dadurch dass am unteren Ende der Rastarme 24 und zwar in Verlängerung der Querstege 25 Rastnasen 26 angeordnet sind, ergibt sich ein besonders guter Halt bei festem Rastmaß.

Die Erfindung ist nicht auf das vorliegende Ausführungsbeispiel beschränkt, sondern kann auch durch Kombinationen unterschiedlicher beschriebener Merkmale weiter definiert werden. So können beispielsweise auch Rahmen 10 bereitgestellt werden, die über eine deutlich größere Längserstreckung verfügen, so dass auch Kontaktträgermodule 20, 21 angeordnet werden können, die über eine Größe größer als 2 x B verfügen und zwar über ein ganz- oder halbzahliges Vielfache der Größe von 0.

### Bezugszeichenliste

- 10: Rahmen
- 11: Längsseitenwand
- 12: Querseitenwand
- 13: Rastrippen
- 14: Rampenabschnitt

- 20: Kontaktträgermodul
- 21: Basis-Modul

- 23: Rastelement
- 24: Rastarm
- 25: Quersteg
- 26: Rastnase

- 30: Codierrippen
- 31: Codiernuten

- B: Breite des Moduls
- T: Tiefe des Moduls
- H: Höhe des Moduls

## Patentansprüche

1. Steckverbinder mit einem Rahmen (10) zur lösbaren Verrastung von mehreren Kontaktträgermodulen (20, 21) der Breite 0.5 x B, 1 x B, 1.5 x B oder 2 x B,
wobei der Rahmen (10) von zwei sich gegenüberliegenden Längsseitenwänden (11) und zwei sich gegenüberliegende Querseitenwände (12) gebildet wird und wobei im Rahmen (10) wenigstens ein Kontaktträgermodul (20, 21) der Breite 0.5 x B und wenigstens ein Kontaktträgermodul (20, 21) der Breite 1 x B aufgenommen sind und mit dem Rahmen (10) verrastet sind und wobei die Kontaktträgermodule (20, 21) der Breite 0.5 x B ein Rastelement (23) bestehend aus einem Rastarm (24) aufweisen und die Kontaktträgermodule (20, 21) der Breite 1 X B wenigstens ein Rastelement (23) bestehend aus zwei Rastarmen (24) aufweisen, die über einen Quersteg (25) miteinander verbunden sind und dadurch zwischen den zwei benachbarten Rastarmen (24) jeweils eine Rastfensterausnehmung (27) ausgebildet wird, welche jeweils mit einem an dem Rahmen (10) angeordneten entsprechenden Gegenrastelement (13) zusammenwirken, um die Kontaktträgermodule (20, 21) in dem Rahmen (10) lösbar zu befestigen und wobei Außen an den Längsseitenwänden (11) des Rahmens (10) ein festes Raster von Gegenrastelementen (13) in einem einheitlichen Rasterabstand von 0.5 x B angeordnet ist.

2. Steckverbinder gemäß Anspruch 1, **dadurch gekennzeichnet, dass** jedes Kontaktträgermodul (20, 21) an zwei einander gegenüberliegenden Seitenflächen jeweils ein Rastelement (23) aufweist.

3. Steckverbinder gemäß einem der vorhergehenden Ansprüche, **dadurch gekennzeichnet, dass** das seitlich von dem Kontaktträgermodul (20, 21) angeordnete Rastelement (23) der Kontaktträgermodule (20, 21) mit der Breite 1 x B, 1.5 x B und 2 x B mehrere Rastarme (24) aufweist.

4. Steckverbinder gemäß Anspruch 3, **dadurch gekennzeichnet, dass** die mehreren jeweils benachbarten Rastarme (24) eines Kontaktträgermoduls (20, 21) mit einem Abstand von 0.5 x B am Kontaktträgermodul (20, 21) ausgebildet sind.

5. Steckverbinder gemäß einem der vorhergehenden Ansprüche, **dadurch gekennzeichnet, dass** die jeweils benachbarten Rastarme (24) unmittelbar benachbarter und im Rahmen (10) verrasteter Kontaktträgermodule (20, 21) mit einem Abstand von 0.5 x B am Kontaktträgermoduls (20, 21) beabstandet sind.

6. Steckverbinder gemäß einem der vorhergehenden Ansprüche, **dadurch gekennzeichnet, dass** die Kontaktträgermodule (20, 21) jeweils an einer der Längsseitenkante (11) des Rahmens (10) zuweisenden Seitenflächen über eine Codiernut (31) verfügen.

7. Steckverbinder gemäß Anspruch 6, **dadurch gekennzeichnet, dass** die Kontaktträgermodule (20, 21) jeweils an der jeweils zweiten gegenüberliegenden Seitenflächen, die zu der gegenüberliegenden Längsseitenkante (11) des Rahmens (10) orientiert ist, über eine Codiernute (31) verfügt, die jeweils diametral versetzt zueinander angeordnet sind, so dass sich das Kontaktträgermodul (20, 21) nur in einer Orientierung in den Rahmen einstecken und verrasten lässt.

8. Steckverbinder gemäß einem der vorhergehenden Ansprüche, **dadurch gekennzeichnet, dass** der Rahmen (10) an der Innenseite jeder seiner Längsseitenwänden Codierrippen (30) in einem Raster mit dem Rastermass von 0.5 x B aufweist und wobei jeweils gegenüberliegende Codierrippen diametral zueinander versetzt angeordnet sind.

9. Steckverbinder gemäß einem der vorhergehenden Ansprüche, **dadurch gekennzeichnet, dass** ferner Kontaktträgermodule (20) der Breite 1.5 x B und/oder 2 x B im Rahmen (10) befestigt sind.

10. Steckverbinder gemäß einem der vorhergehenden Ansprüche 3 bis 9, **dadurch gekennzeichnet, dass** mehrere Rastarme (24) eines Kontaktträgermoduls (20) über einen Quersteg (25) miteinander verbunden sind und dadurch zwischen zwei benachbarten Rastarmen (24) jeweils eine Rastfensterausnehmung (27) ausgebildet wird.

## Claims

1. Plug-in connector having a frame (10) for detachably latching multiple contact carrier modules (20, 21) of the widths 0.5 x B, 1 x B, 1.5 x B or 2 x B, wherein the frame (10) is formed from two opposite-lying longitudinal side walls (11) and two opposite-lying transverse side walls (12) and wherein at least one contact carrier module (20, 21) of the width 0.5 x B and at least one contact carrier module (20, 21) of the width 1 x B are received in the frame (10) and are latched with the frame (10) and wherein the contact carrier modules (20, 21) of the width 0.5 x B comprise a latching element (23) consisting of a latching arm (24) and the contact carrier modules (20, 21) of the width 1 x B comprise at least one latching element (23) consisting of two latching arms (24) which are connected to one another by way of a transverse connecting piece (25) and consequently in each case a latching window recess (27) is embodied between the two adjacent latching arms (24), which in each case cooperate with a corresponding mating latching element (13) that is arranged on the frame (10) in order to detachably fasten the contact carrier modules (20, 21) in the frame (10) and wherein a fixed grid of mating latching elements (13) is arranged on the exterior of the longitudinal side walls (11) of the frame (10) in a uniform grid spacing of 0.5 x B.

2. Plug-in connector according to Claim 1, **characterized in that** each contact carrier module (20, 21) comprises in each case a latching element (23) on two sides that lie opposite one another.

3. Plug-in connector according to either of the preceding claims, **characterized in that** the latching element (23) of the contact carrier modules (20, 21) having the width 1 x B, 1.5 x B and 2 x B that is arranged laterally on the contact carrier module (20, 21) comprises multiple latching arms (24).

4. Plug-in connector according to Claim 3, **characterized in that** the multiple in each case adjacent latching arms (24) of a contact carrier module (20, 21) are embodied with a spacing of 0.5 x B on the contact carrier module (20, 21).

5. Plug-in connector according to any one of the preceding claims, **characterized in that** the respective adjacent latching arms (24) of directly adjacent contact carrier modules (20, 21) that latch in the frame (10) are embodied on the contact carrier module (20, 21) with a spacing of 0.5 x B.

6. Plug-in connector according to any one of the preceding claims, **characterized in that** the contact carrier modules (20, 21) are provided with a locating groove (31) in each case on a side that faces the longitudinal side edge (11) of the frame (10).

7. Plug-in connector according to Claim 6, **characterized in that** the contact carrier modules (20, 21) are provided with a locating groove (31) in each case on the respective second opposite-lying side that is aligned with the opposite-lying longitudinal side edge (11) of the frame (10), and said locating grooves are arranged in each case diametrically offset with respect to one another so that the contact carrier module (20, 21) can only be plugged in and latched in a one alignment in the frame.

8. Plug-in connector according to any one of the preceding claims, **characterized in that** the frame (10) comprises locating ribs (30) on the inner face of each of its longitudinal side walls in a grid with the grid dimensions of 0.5 x B and wherein in each case opposite-lying locating ribs are arranged diametrically offset with respect to one another.

9. Plug-in connector according to any one of the preceding claims, **characterized in that** furthermore contact carrier modules (20) of the width 1.5 x B and/or 2 x B are fastened in the frame (10).

10. Plug-in connector according to any of the preceding Claims 3 to 9, **characterized in that** multiple latching arms (24) of a contact carrier module (20) are connected to one another by way of a transverse connecting piece (25) and consequently in each case a latching window recess (27) is embodied between two adjacent latching arms (24).

## Revendications

1. Connecteur comprenant un cadre (10) destiné à un encliquetage amovible de plusieurs modules porte-contacts (20, 21) de largeur 0,5 x B, 1 x B, 1,5 x B ou 2 x B, le cadre (10) étant formé par deux parois latérales longues (11) mutuellement opposées et deux parois latérales transversales (12) mutuellement opposées et au moins un module porte-contacts (20, 21) de largeur 0,5 x B et au moins un module porte-contacts (20, 21) de largeur 1 x B étant accueillis dans le cadre (10) et étant encliquetés avec le cadre (10), et les modules porte-contacts (20, 21) de largeur 0,5 x B possédant un élément d'encliquetage (23) composé d'un bras d'encliquetage (24) et les modules porte-contacts (20, 21) de largeur 1 x B possédant au moins un élément d'encliquetage (23) composé de deux bras d'encliquetage (24), lesquels sont reliés ensemble par le biais d'un élément jointif transversal (25) et une cavité en fenêtre d'encliquetage (27) étant ainsi respectivement formée entre les deux bras d'encliquetage (24) voisins, lesquels coopèrent respectivement avec un élément d'encliquetage homologue (13) disposé en conséquence sur le cadre (10) afin de fixer les modules porte-contacts (20, 21) de manière amovible dans le cadre (10) et une grille fixe d'éléments d'encliquetage homologues (13) à un pas de grille uniforme de 0,5 x B étant disposée à l'extérieur sur les parois latérales longues (11) du cadre (10).

2. Connecteur selon la revendication 1, **caractérisé en ce que** chaque module porte-contacts (20, 21) possède respectivement un élément d'encliquetage (23) sur deux surfaces latérales mutuellement opposées.

3. Connecteur selon l'une des revendications précédentes, **caractérisé en ce que** l'élément d'encliquetage (23) des modules porte-contacts (20, 21) de largeur 1 x B, 1,5 x B et 2 x B, disposé à côté du module porte-contacts (20, 21), possède plusieurs bras d'encliquetage (24).

4. Connecteur selon la revendication 3, **caractérisé en ce que** les plusieurs bras d'encliquetage (24) respectivement voisins d'un module porte-contacts (20, 21) sont configurés sur le module porte-contacts (20, 21) avec un écart de 0,5 x B.

5. Connecteur selon l'une des revendications précédentes, **caractérisé en ce que** les bras d'encliquetage (24) respectivement voisins des modules porte-contacts (20, 21) directement voisins et encliquetés dans le cadre (10) sont espacés d'un écart 0,5 x B sur le module porte-contacts (20, 21).

6. Connecteur selon l'une des revendications précédentes, **caractérisé en ce que** les modules porte-contacts (20, 21) disposent d'une rainure de codage (31) respectivement sur l'une surfaces latérales faisant face au bord latéral long (11) du cadre (10).

7. Connecteur selon la revendication 6, **caractérisé en ce que** les modules porte-contacts (20, 21) disposent respectivement, à chaque fois sur la deuxième des surfaces latérales opposées, celle qui est orientée vers le bord latéral long (11) à l'opposé du cadre (10), de rainures de codage (31), lesquelles sont respectivement disposées décalées diamétralement l'une par rapport à l'autre, de sorte que le module porte-contacts (20, 21) ne puisse être inséré et encliqueté dans le cadre que dans une seule orientation.

8. Connecteur selon l'une des revendications précédentes, **caractérisé en ce que** le cadre (10) possède sur le côté intérieur de chacune de ses parois latérales longues des nervures de codage (30) selon une grille ayant un pas de grille de 0,5 x B, et les nervures de codage respectivement opposées sont disposées décalées diamétralement l'une par rapport à l'autre.

9. Connecteur selon l'une des revendications précédentes, **caractérisé en ce que** des modules porte-contacts (20) de largeur 1,5 x B et/ou 2 x B sont en outre fixés dans le cadre (10).

10. Connecteur selon l'une des revendications 3 à 9, **caractérisé en ce que** plusieurs bras d'encliquetage (24) d'un module porte-contacts (20) sont reliés ensemble par le biais d'un élément jointif transversal (25) et une cavité en fenêtre d'encliquetage (27) est ainsi respectivement formée entre deux bras d'encliquetage (24) voisins.
